# EUROPÄISCHE PATENTSCHRIFT

(11) **EP 2 064 121 B1**
(45) Veröffentlichungstag und Bekanntmachung des Hinweises auf die Patenterteilung: **27.07.2016**
(21) Anmeldenummer: 07725564.4
(22) Anmeldetag: 25.05.2007
(51) Int. Cl.: B65C 9/06, B65C 9/40

(54) **VERFAHREN ZUM LAGEGENAUEN AUFBRINGEN VON ETIKETTEN SOWIE ETIKETTIERMASCHINE**
METHOD FOR THE POSITIONALLY ACCURATE APPLICATION OF LABELS, AND LABELLING MACHINE
PROCÉDÉ POUR APPOSER DES ÉTIQUETTES EN POSITION EXACTE, ET MACHINE D'ÉTIQUETAGE

(30) Priorität: 02.09.2006 DE 102006026618
(43) Veröffentlichungstag der Anmeldung: 03.06.2009
(73) Patentinhaber: KHS GmbH, 44143 Dortmund (DE)
(72) Erfinder: PUTZER, Frank, 22399 Hamburg (DE)
(86) Internationale Anmeldenummer: PCT/EP2007/004668
(87) Internationale Veröffentlichungsnummer: WO 2008/028524

(56) Entgegenhaltungen:
- EP-A- 1 628 241
- EP-A1- 0 339 615
- EP-A1- 1 627 816
- WO-A1-2004/056658
- DE-U1- 20 203 529
- DE-U1-202005 017 180

## Beschreibung

Die Erfindung bezieht sich auf ein Verfahren zum Aufbringen von Etiketten auf Flaschen oder dergleichen Behälter gemäß Oberbegriff Patentanspruch 1 sowie auf eine Etikettiermaschine zum Durchführen dieses Verfahrens gemäß Oberbegriff Patentanspruch 12. Ein derartiges Verfahren und eine derartige Etikettiermaschine sind aus der DE 20 2005 017 180 U1 bekannt.

Bekannt sind u. a. Flaschen oder dergleichen Behälter, die behältertypische Gestaltungsmerkmale aufweisen, beispielsweise typische geometrische Merkmale an ihrer Außenfläche, wie z. B. Siegelflächen, Ornamente, Prägungen, erhabene Schriftzüge usw. Beim Etikettieren solcher Behälter ist es erforderlich, die betreffenden Etiketten mit hoher Applikationsgenauigkeit in Bezug zu derartigen behältertypischen Gestaltungsmerkmalen aufzubringen, und zwar mit möglichst geringen Toleranzen beispielsweise im Bereich von +/-0,5 mm auch bei den heute üblichen hohen Leistungen von Etikettiermaschinen, die (Leistungen) beispielsweise bis 60.000 etikettierte Behälter je Stunde betragen können.

Aus der EP 0339615 A1 ist eines der ersten Verfahren und eine der ersten Vorrichtungen zum gezielten Aufbringen von Etiketten auf Behälter bekannt, bei dem die Behälter an einem drehbaren Etikettenkopf vorbeigeführt werden. Zum platzierten Aufbringen der Etiketten wird die Etikettenkopfdrehgeschwindigkeit in Abhängigkeit von durch einen Sensor ermittelten Abständen der Behälter auf einem Transportband angepasst.

Verfahren zum Aufbringen von Etiketten mit einer höheren Aufbringgenauigkeit sind bspw. aus der EP 1628241 A1 der DE 202 03 529 und der EP 1627816 A1 bekannt. Bei diesen Verfahren werden die Behälter, die den Behälterträgern eines um eine vertikale Maschinenachse umlaufend angetriebenen Rotors einer Etikettiermaschine in willkürlicher Orientierung hinsichtlich ihrer typischen Gestaltungsmerkmale zugeführt werden, vor dem Etikettieren durch gesteuertes Drehen der Behälterträger ausgerichtet, so dass dann beim Passieren einer Etikettenstation das Aufbringen der Etiketten auf die ausgerichteten Behälter erfolgen kann. Das Ausrichten der Behälter durch Drehen der Behälterträger erfolgt beispielsweise unter Verwendung von Steuersignalen eines Bilderkennungs- und Verarbeitungssystems, welches u. a. ein Kamerasystem mit wenigstens einer elektronischen Kamera und einer geeigneten Beleuchtung, einen Rechner sowie eine Bildverarbeitungs- und Bilderkennungssoftware umfasst.

Mit dem Kamerasystem werden markante Bereiche bzw. Referenzbereiche oder -kanten des jeweiligen behältertypischen Gestaltungsmerkmals erfasst und durch einen Bildvergleich, d.h. Ist- und Sollwertvergleich der für das Ausrichten notwendige Drehwinkel des Behälterträgers ermittelt und dieser um diesen Drehwinkel gedreht. Die behältertypischen Gestaltungsmerkmale sind dabei z.B. Form des jeweiligen Behälters und/oder geometrische, behältertypische Merkmale an der Behälteraußenfläche, wie z. B. Siegelfläche, Ornament, Prägung, erhabene Schriftzüge usw.

Die Anzahl der für das Kamerasystem benötigten Kameras ist u. a. abhängig von der Beschaffenheit der verarbeiteten Behälter (z. B. Material, Transparent oder Opazität, Farbe, Oberfläche oder Oberflächenbeschaffenheit, Befüllung usw.).

Mit dieser bekannten Vorgehensweise ist zwar ein Ausrichten der Behälter nach ihren Gestaltungsmerkmalen vor der nachfolgenden Etikettierung möglich, doch sind der auf diese Weise erzielbaren Genauigkeit der Positionierung der Etiketten in Bezug auf die behältertypischen Gestaltungsmerkmale enge Grenzen gesetzt, so dass die erzielbare Genauigkeit vielfach heutigen Anforderungen nicht mehr genügt. Insbesondere bei einer konzentrischen Anbringung von Etiketten, z. B. innerhalb einer Siegelmarke oder -fläche fallen auch kleinste Abweichungen optisch stark auf und werden als äußerst nachteilig empfunden.

Gründe für derartige Abweichungen sind vielfältig, nämlich u. a.:
Toleranzen innerhalb der Behälter. welche beispielsweise im Herstellungsprozess der Behälter begründet sind;
der zu etikettierende Behälter folgt der Drehbewegung des Behälterträgers beim Ausrichten nur unvollständig, und zwar bedingt durch Schlupf zwischen dem Behälterträger und dem Behälter, insbesondere verursacht durch Verschmutzung und/oder Feuchtigkeit am Behälter und/oder Behälterträger, so dass sich Abweichungen von der Soll-Lage beim Ausrichten ergeben.

Letzteres ist insbesondere auch deswegen problematisch, weil für das Ausrichten in der Regel nur ein verhältnismäßig kleiner Winkel der Drehbewegung des Rotors zur Verfügung steht und somit insbesondere bei hohen Leistungen nur eine sehr kurze Zeitspanne, so dass das Ausrichten mit relativ hohen Dreh- oder Winkelbeschleunigungen erfolgen muss.

Aufgabe der Erfindung ist es, ein Verfahren aufzuzeigen, mit welchem die vorgenannten Nachteile vermieden werden und welches ein hochgenaues Aufbringen von Etiketten auf Flaschen, Dosen oder dergleichen Behälter in Bezug auf behältertypische Gestaltungsmerkmale ermöglicht, insbesondere in Bezug auf typische geometrische Behältermerkmale an der Behälteraußenfläche.

Zur Lösung dieser Aufgabe ist ein Verfahren entsprechend dem Patentanspruch 1 ausgebildet. Eine Vorrichtung bzw. Etikettiermaschine zum Durchführen des Verfahrens ist Gegenstand des Patentanspruches 12.

Die Besonderheit des erfindungsgemäßen Verfahrens besteht darin, dass der Start- oder Übergabezeitpunkt, an der die Übergabe des jeweiligen Etiketts an die sich an der Etikettierstation vorbei bewegenden Behälter erfolgt, in Abhängigkeit von der Orientierung und/oder der tatsächlichen Gestalt; d. h. z. B. von der Größe und/oder Formgebung des jeweiligen behältertypischen Gestaltungsmerkmals gesteuert wird, und zwar durch entsprechende Ansteuerung der Etikettierstation und ohne Ausricht- oder Drehbewegung der Behälter.

Die Steuerung des Start- oder Übergabezeitpunkts erfolgt unter Verwendung eines Bilderkennungs- und Verarbeitungssystems, welches das behältertypische Gestaltungsmerkmal jedes Behälters erfasst und durch Analyse bzw. Verarbeitung des entsprechenden Bildes die Steuerung des Start- oder Übergabezeitpunktes bzw. der Etikettierstation so veranlasst, dass das Etikett dann an den jeweiligen Behälter hoch präzise in Bezug auf sein behältertypisches Gestaltungsmerkmal übergeben und auf diesen Behälter aufgebracht wird.

Weiterbildungen sind Gegenstand der Unteransprüche. Die Erfindung wird im Folgenden anhand der Figuren an einem Ausführungsbeispiel näher erläutert. Es zeigen:
Fig. 1 in vereinfachter Darstellung und in Seitenansicht ein Behälter in Form einer Flasche mit einem typischen geometrischen Merkmal an der Außenfläche, nämlich mit einer Siegelfläche;
Fig. 2 in vereinfachter Darstellung und in Draufsicht eine Etikettiermaschine umlaufender Bauart zum Etikettieren der Flaschen im Bereich ihrer mit dem typischen geometrischen Merkmal versehenen Außenfläche.

Die in der Figur 2 allgemein mit 1 bezeichnete Etikettiermaschine umlaufender Bauart dient zum Etikettieren von Flaschen 2, d. h. zum Aufbringen von Etiketten 3 auf die Umfangsfläche der Flaschen 2 in möglichst genauer Ausrichtung zu einem typischen oder markanten geometrischen Merkmal 4, welches an der Außenfläche der Flasche 2 vorgesehen ist. Diese geometrische Merkmal 4 ist bei der dargestellten Ausführungsform eine Siegelfläche, auf der sich das jeweiligen Etikett 3 exakt in der Mitte befinden soll.

Das geometrische Merkmal 4, auf welches bezogen das Aufbringen der Etiketten 3 mit höchster Genauigkeit erfolgen soll, kann auch eine andere Ausbildung, beispielsweise in Form eines Ornamentes, einer Prägung, eines erhabenen Schriftzuges an der Außenfläche usw. aufweisen.

Die zu etikettierenden Flaschen 2 werden der Etikettiermaschine 1 aufrecht stehend, d. h. mit ihrer Flaschen- oder Behälterachse in vertikaler Richtung orientiert über einen Transporteur 5 als einspuriger Flaschenstrom zugeführt und gelangen dann über einen als Flaschen- oder Behältereinlauf dienenden Transportstern 6 jeweils auf einen Flaschen- oder Behälterträger 7, der zusammen mit einer Vielzahl gleichartiger Behälterträger am Umfang eines um eine vertikale Maschinenachse umlaufend angetriebenen Rotors 8 (Pfeil A) vorgesehen ist.

Jede Flasche 2 wird auf ihrem Behälterträger 7 durch Drehen dieses Behälterträgers um eine vertikale Behälterträgerachse (Doppelpfeile B der Figur 2) exakt in bezug auf das geometrische Merkmal 4 ausgerichtet und so mit dem umlaufenden Rotor 8 an einer Etikettierstation 9 vorbei bewegt, an der das jeweilige Etikett 3 mit der Etikettenvorderkante 3.1 auf die sich an der Etikettierstation 9 vorbei bewegende Flasche übergeben wird, und zwar derart, dass das jeweilige Etikett 3 nach dem vollständigen Andrücken an die Flasche 2 die angestrebte Positionierung in bezug auf das geometrische Merkmal 4 mit hoher Präzision aufweist, d. h. das jeweilige Etikett 3 beispielsweise mittig in der das geometrische Merkmal 4 bildenden erhabenen oder von einem wulstartigen Rand umschlossenen Siegelfläche angeordnet ist. Die Etikettierstation 9 ist bei der dargestellten Ausführungsform für die Verarbeitung von selbstklebenden Etiketten 3 ausgebildet. Auch die Verwendung anderer Etikettierstationen oder -aggregate, beispielsweise zum Aufbringen von Etiketten 3 unter Verwendung von Leim sind bei der Erfindung verwendbar.

Die etikettierten Flaschen 2 gelangen mit dem Rotor 8 und über einen den Flaschen- oder Behälterauslauf bildenden Transportstern 10 auf einen Transporteur 11 und werden über diesen einer weiteren Verwendung, beispielsweise einer Packmaschine zugeführt. Die Behälterträger 7 sind beispielsweise Flaschenteller, auf denen die Flaschen 2 mit ihrem Flaschenboden aufstehen. Auch andere Ausbildungen der Behälterträger 7 sind denkbar, beispielsweise in der Form, dass die Flaschen 2 an diesen Behälterträgern 7 jeweils hängend gehalten sind.

Zum Ausrichten der Flaschen 2, die hinsichtlich ihrer geometrischen Merkmale 4 in einer willkürlichen Orientierung über den Transporteur 5 zugeführt werden, sind die einzelnen Behälterträger 7 jeweils mit einem eigenen, steuerbaren Stell- bzw. Drehantrieb versehen, mit dem die gesteuerte Drehbewegung um die vertikale Transportträgerachse entsprechend dem Doppelpfeil B erfolgt. Gesteuert werden die einzelnen Antriebe der Behälterträger 7 von einer zentralen Steuereinrichtung 12 (zentralen Rechner), und zwar in Abhängigkeit von Signalen dreier Kamerasysteme, die jeweils schematisch durch die Video-Kameras 13, 14 und 15 angedeutet sind.

Die Kameras 13 - 15 sind jeweils an der Bewegungsbahn der auf den Behälterträgern 7 angeordneten Flaschen 2 in der Nähe des Umfangs des Rotors 8, aber mit diesem nicht mitbewegt zwischen dem Transportstern 5 und der Etikettierstation 9 vorgesehen. Die Kameras 13 -15 sind weiterhin so orientiert, dass mit ihnen auf jeden Fall der das typische geometrische Merkmal 4 aufweisende Bereich jeder vorbei bewegten Flasche 2 erfasst wird. Weiterhin sind die Kameras 13 - 15 Bestandteil eines Bildverarbeitungs- und Erkennungssystems, welches u.a. aus der jeweiligen Kamera 13 - 15, einer entsprechenden Beleuchtung, aus einem Rechner, der beispielsweise die zentrale Steuereinrichtung bzw. der zentrale Rechner 12 ist, sowie aus einer auf diesem Rechner installierten Bildverarbeitungs- bzw. Bilderkennungssoftware besteht.

Jede von dem Transportstern 5 an einen der Behälterträger 7 übergebene Flasche 2 passiert zunächst die Kamera 13. Mit dieser Kamera bzw. mit dem diese Kamera 13 einschließenden Bilderkennungs- und Verarbeitungssystem wird die Ist-Lage des typischen geometrischen Merkmals 4 der sich vorbei bewegenden Flasche 2 ermittelt und dann ein Steuersignal zur Ansteuerung des betreffenden Behälterträgers von der Steuereinrichtung 12 veranlasst, und zwar in der Weise, dass die betreffende Flasche 2 vorzugsweise mit der kürzesten Drehung in die Soll-Lage bzw. Sollorientierung gebracht wird, und zwar mit einer möglichst hohen Genauigkeit. Die so bezüglich ihrer typisch geometrischen Merkmale 4 zumindest vororientierten, d.h. beispielsweise bezogen auf die vertikale Rotor- oder Maschinenachse radial nach außen orientierten Flaschen 2 passieren dann die Kamera 14, mit der die tatsächliche Orientierung des typischen geometrischen Merkmals 4 nochmals erfasst wird, so dass dann eine weitere Ausrichtung (Feinausrichtung) jeder Flasche 2 durch Drehen des betreffenden Behälterträgers 7, d. h. durch gesteuertes Aktivieren des betreffenden Stellantriebes erfolgen kann. Der Öffnungswinkel der Optik der Kamera 14 ist dabei vorzugsweise so gewählt, dass mit dieser Kamera im Gegensatz zur Kamera 13 nicht jeweils die gesamte Flasche 2 oder ein Großteil der Außenfläche der Flasche 2, sondern im Wesentlichen nur noch das typische geometrische Merkmal 4 jeder Flasche 2 im Bereich eines für das Ausrichten verwendeten markanten Bestandteils erfasst wird, beispielsweise die bezogen auf die Drehrichtung A des Rotors 8 vorauseilenden Kante 4.1 des geometrischen Merkmals 4. Auch mit dem die Kamera 14 einschließenden Bilderkennungs- und Verarbeitungssystem wird lediglich die Lage des geometrischen Merkmals jeder Flasche 2 ermittelt, das Merkmal selbst bzw. eventuelle Toleranzen bezüglich der Ausbildung dieses Merkmals, beispielsweise Toleranzen hinsichtlich Form und/oder Größe werden von den die Kameras 13 und 14 beinhaltenden Bilderkennungs- und Verarbeitungssystemen nicht berücksichtigt.

Mit der Kamera 15 wird zusätzlich zur Orientierung des typischen geometrischen Merkmals 4 jeder vorbei bewegenden Flasche auch die tatsächliche Gestalt, d. h. beispielsweise Form und/oder Größe dieses Merkmals erfasst. Anhand des von dieser Kamera ermittelten Bildes wird in dem die Kamera 15 einschließenden Bilderkennungs- und Verarbeitungssystems diese tatsächliche Gestalt des jeweiligen Merkmals 4 analysiert oder vermessen, und z. B. durch Vergleich mit entsprechenden im System, d. h. in der Steuereinrichtung 12 abgelegter Werte (Ist-Werte) an der Etikettierstation 9 der Zeitpunkt der Übergabe des jeweiligen Etiketts 3 an die jeweilige vorbei bewegte Flasche 2 derart gesteuert, dass das Etikett 3 nach dem Aufbringen trotz Toleranzen des jeweiligen geometrischen Merkmals 4, beispielsweise hinsichtlich Form und/oder Größe, trotz einer nicht optimalen Ausrichtung usw. optisch möglichst exakt in bezug auf das Merkmal 4 ausgerichtet ist, d. h. bei dem als Siegelfläche ausgebildeten geometrischen Merkmal 4 exakt mittig auf dieser Siegelfläche aufgebracht ist. Diese Steuerung des Zeitpunktes der Übergabe des jeweiligen Etiketts 3 erfolgt ohne ein Drehen der Behälterträger 7. Es versteht sich aber, dass der Übergabe- oder Startzeitpunkt zur Übergabe des jeweiligen Etiketts 3 an eine Flasche 2 auch unter Berücksichtigung der aktuellen Drehgeschwindigkeit des Rotors 8 ermittelt wird.

Die Erfindung wurde voranstehend an einem Ausführungsbeispiel beschrieben. Es versteht sich, dass Änderungen sowie Abwandlungen möglich sind. So ist es beispielsweise möglich, die Kamera 13 bereits im Bereich des Behälter- oder Flascheneinlaufs der Etikettiermaschine 1 vorzusehen, wie dies in der Figur 2 mit 13.1 bzw. 13.2 angedeutet ist, und zwar beispielsweise an einer Position des Transporteurs 5 in Transportrichtung vor dem Einlaufstern 6 (Kamera 13.1), wenn durch entsprechende Maßnahmen, beispielsweise Klemmeinrichtungen oder Klemmfinger gewährleistet ist, dass sich die Flaschen 2 nach dem Passieren der Kamera 13.1 nicht mehr willkürlich um ihre vertikale Flaschenachse drehen können. Sinngemäß kann die Kamera 13 auch im Bereich des Einlaufsternes 6 vorgesehen sein, wie dies mit 13.2 angedeutet ist, wenn zumindest am Einlaufstern 6 durch entsprechende Maßnahmen, beispielsweise Klemmfinger usw. ein willkürliches Drehen der Flaschen 2 um ihre vertikale Flaschenachse verhindert ist.

Weiterhin besteht insbesondere auch die Möglichkeit, beispielsweise bei der Verarbeitung von Flaschen mit einer besonders einfach zu erkennenden Geometrie, die Feinausrichtung, wie sie vorstehend im Zusammenhang mit der Kamera 14 und dem zugehörigen Bilderkennungs- und Verarbeitungssystem beschrieben wurde, und die Steuerung des Übergabe- bzw. Startzeitpunktes bei der Übergabe der Etiketten in Abhängigkeit von der erfassten tatsächlichen Orientierung und Gestalt des jeweiligen geometrischen Merkmals 4 unter Verwendung einer gemeinsamen Kamera, beispielsweise der Kamera 14 durchzuführen. Bei dieser Vorgehensweise würde z.B. die Kamera 15 entfallen. Das von der Kamera 14 erfasste Bild wird dann zunächst für die Feinausrichtung verwendet und anschließend auch für die Steuerung Übergabezeitpunkts des jeweiligen Etiketts 3. Diese Ausführung hat u.a. den Vorteil, dass durch den Wegfall einer Kamera der Drehwinkel zwischen der für die Feinausrichtung und für die Bestimmung des Etikettenübergabezeitpunktes verwendeten Kamera und der Etikettierstation 9 vergrößert wird, so dass u.a. die für das Feinausrichten zur Verfügung stehende Zeit vergrößert wird. Hierdurch können auch bei hoher Leistung der Etikettiermaschine 1 (Anzahl der je Zeiteinheit etikettierten Flaschen 2) und bei hoher Drehzahl des Rotors 8 die Beschleunigungen (Drehbeschleunigungen) beim Drehen bzw. Ausrichten der Behälterträger 7 soweit reduziert werden, dass bei der Feinausrichtung ein durch die Massenträgheit der Flaschen 2 bedingter Schlupf zwischen dem jeweiligen Behälterträger 7 und der an diesem vorgesehenen Flasche 2 vermieden ist.

Erläutert wurde die Erfindung vorstehend an einer Etikettiermaschine 1 zum Etikettieren von Flaschen 2. Selbstverständlich können auch andere Behälter, beispielsweise Dosen in der vorbeschriebenen Weise etikettiert werden.

### Bezugszeichenliste

- 1: Etikettiermaschine
- 2: Flasche
- 3: Etikett
- 3.1: Etikettenende
- 4: typisches geometrisches Merkmal
- 5: Transporteur
- 6: Einlaufstern
- 7: Behälterträger
- 8: Rotor
- 9: Etikettierstation oder Etikettieraggregat
- 10: Transportstern
- 11: Transporteur
- 12: zentrale Steuereinrichtung oder zentraler Rechner
- 13, 13.1, 13.2: Kamera
- 14, 15: Kamera
- A: Drehrichtung des Rotors 8
- B: Drehbewegung der Behälterträger 7 beim Ausrichten der Flaschen 2

## Patentansprüche

1. Verfahren zum lagegenauen Aufbringen von Etiketten (3) auf Flaschen, Dosen oder dergleichen Behälter (2) in Bezug auf wenigstens ein behältertypisches Gestaltungsmerkmal (4) unter Verwendung wenigstens eines Bilderkennungs- und Verarbeitungssystems mit wenigstens einer Kamera (15), mit der das behältertypische Gestaltungsmerkmal (4) jedes auf einem Transportelement (8) an dieser Kamera vorbei bewegten Behälters (2) erfasst wird und welches ein das Etikettieren mittels wenigstens einer an der Bewegungsbahn des Transportelementes (8) angeordneten Etikettierstation (9) steuerndes Signal liefert, wobei eine Etikettiermaschine (1) umlaufender Bauart verwendet wird, mit einem um eine vertikale Maschinenachsc umlaufend angetriebenen Rotor (8) mit einer Vielzahl am Umfang des Rotors vorgesehenen Behälterträgern (7), auf denen die Behälter (2) an der wenigstens einen Kamera (15) sowie an der wenigstens einen Etikettierstation (9) vorbeibewegt werden, und die Behälter (2), vor dem Erfassen des behältertypischen Gestaltungsmerkmal (n) mit der wenigstens einen Kamera (15) des den Etikettenübergabezeitpunkt steuernden Bilderkennungs- und Verarbeitungssystems, hinsichtlich ihres behältertypischen Gestaltungsmcrkmals (4) durch gesteuertes Drehen der jeweils auf einem der Behälterträger (7) angeordneten Behälter (2) um eine Behälterachse in eine vorgegebene Orientierung ausgerichtet werden,
**dadurch gekennzeichnet, dass**
mit dem den Etikettenübergabezeitpunkt steuernden Bilderkennungs- und Verarbeitungssystem (15) die Orientierung und/oder die tatsächliche Gestalt des behältertypischen Gestaltungsmerkmals (4) an jedem Behälter (2) erfasst und hieraus der Übergabe- oder Startzeitpunkt des Etiketts (3) an den jeweiligen Behälter (2) derart gesteuert wird, dass das Etikett dort nach dem Aufbringen in Bezug auf das behältertypische Gestaltungsmerkmal (4) optisch möglichst exakt positioniert ist, wobei die Steuerung des Übergabezeitpunkts ohne ein Drehen der jeweiligen Behälterträger (7) erfolgt.

2. Verfahren nach Anspruch 1, **dadurch gekennzeichnet, dass** der Übergabe- oder Startzeitpunkt für die Übergabe des jeweiligen Etiketts (3) an einen Behälter auch in Abhängigkeit von der Geschwindigkeit des Transportelementes (8) gesteuert wird.

3. Verfahren nach Anspruch 1 oder 2, **dadurch gekennzeichnet, dass** mit dem Bilderkennungs- und Verarbeitungssystem zur Steuerung des Übergabe- oder Startzeitpunktes die aktuelle Form des jeweiligen behältertypischen Gestaltungsmerkmals (4), beispielsweise der Abstand von wenigstens zwei Referenzbereichen oder Referenzkanten des Gestaltungsmerkmals ermittelt wird.

4. Verfahren nach Anspruch 3, **dadurch gekennzeichnet, dass** der Abstand wenigstens zweier Referenzbereiche oder Referenzkanten ermittelt wird, die in einer Bewegungsrichtung (A) aufeinander folgen, in der die Behälter (2) an der wenigstens einen Kamera (15) vorbei bewegt werden.

5. Verfahren nach Anspruch 1, **dadurch gekennzeichnet, dass** jeder Behälterträger (7) für das Ausrichten um die Behälterachse durch einen Antrieb gesteuert drehbar ist.

6. Verfahren nach einem der vorhergehenden Ansprüche, **dadurch gekennzeichnet, dass** das Ausrichten der Behälter (2) jeweils durch optisches Erfassen wenigstens eines behältertypischen Referenzbereichs, beispielsweise wenigstens einer behältertypischen Referenzkante (4.1) erfolgt

7. Verfahren nach Anspruch 6, **dadurch gekennzeichnet, dass** das Ausrichten unter Verwendung eines wenigstens eine Kamera (13, 14) aufweisenden Bilderkennungs- und Verarbeitungssystems erfolgt.

8. Verfahren nach einem der vorhergehenden Ansprüche, **dadurch gekennzeichnet, dass** das Ausrichten der Behälter in wenigstens zwei, zeitlich aufeinander folgenden Schritten erfolgt, und zwar zunächst ein Grobausrichten jedes Behälters (2) durch Erfassen der jeweiligen Ist-Lage oder -Orientierung des behältertypischen Gestaltungsmerkmals, durch Vergleich dieser Ist-Lage mit Soll-Lage oder - Orientierung und durch Drehen des Behälters (2) in die Soll-Lage sowie durch ein anschließendes Feinausrichten erneut durch Erfassen der Ist-Lage oder -Orientierung des behältertypischen Gestaltungsmerkmals, durch Vergleich der Ist-Lage mit der Soll-Lage oder -Orientierung und durch Drehen des Behälters (2) in die Soll-Lage.

9. Verfahren nach Anspruch 8, **dadurch gekennzeichnet, dass** die Grobausrichtung sowie die Feinausrichtung jeweils unter Verwendung des Bilderkennungs- und Verarbeitungssystems mit jeweils wenigstens einer Kamera (13, 14) erfolgen.

10. Verfahren nach einem der vorhergehenden Ansprüche, **gekennzeichnet durch** die Verwendung eines gemeinsamen Rechners (12) für das den Übergabezeitpunkt steuernde Bilderkennungs- und Verarbeitungssystem sowie für das wenigstens eine das Ausrichten der Behälter (2) steuernde Bilderkennungs- und Verarbeitungssystem.

11. Verfahren nach einem der vorhergehenden Ansprüche, **dadurch gekennzeichnet, dass** die Etiketten (3) selbstklebende Etiketten sind.

12. Etikettiermaschine zum lagegenauen Aufbringen von Etiketten (3) auf Flaschen, Dosen oder dergleichen Behälter (2) in Bezug auf wenigstens ein behältertypisches Gestaltungsmerkmal (4), mit wenigstens einem Bilderkennungs- und Verarbeitungssystem mit wenigstens einer Kamera (15), mit der das behältertypische Gestaltungsmerkmal (4) jedes auf einem Transportelement (8) an dieser Kamera vorbei bewegten Behälters (2) erfasst wird und welches ein den Etikettiervorgang steuerndes Signal liefert, sowie mit wenigstens einer Etikettierstation (9) an der Bewegungsbahn des Transportelementes (8),wobei die Etikettiermaschine (1) umlaufender Bauart ist, mit einem um eine vertikale Maschinenachse umlaufend angetriebenen Rotor (8) mit einer Vielzahl am Umfang des Rotors vorgesehenen Behälterträgern (7), auf denen die Behälter (2) an der wenigstens einen Kamera (15) sowie an der wenigstens einen Etikettierstation (9) vorbei bewegt werden, und mit Mitteln, die die Behälter (2), vor dem Erfassen des behältertypischen Gestaltungsmerkmal (4) mit der wenigstens einen Kamera (15) des den Etikettenübergabezeitpunkt steuernden Bilderkennungs- und Verarbeitungssystems, hinsichtlich ihres behältertypischen Gestaltungsmerkmals (4) durch gesteuertes Drehen der jeweils auf einen der Behälterträger (7) angeordneten Behälter (2) um eine Behälterachse in eine vorgegebene Orientierung ausrichten,
**dadurch gekennzeichnet, dass**
das den Etikettenübergabezeitpunkt steuernde Bilderkennungs-und Verarbeitungssystem (15) die Orientierung und/oder die tatsächliche Gestalt des behältertypischen Gestaltungsmerkmals (4) an jedem Behälter (2) erfasst und hieraus ein einen Übergabe- oder Start zeitpunkt des jeweiligen Etiketts (3) an der Etikettierstation (9) steuerndes Signal bildet, wobei die Bildung des den Übergabe- oder Start zeitpunkt steuernden Signals ohne ein Drehen der jeweiligen Behälterträger (7) erfolgt.

13. Etikettiermaschine nach Anspruch 12, **dadurch gekennzeichnet, dass** der Übergabe- oder Startzeitpunkt für die Übergabe des jeweiligen Etiketts (3) an einen Behälter auch in Abhängigkeit von der Geschwindigkeit des Transportelementes (8) gesteuert wird.

14. Etikettiermaschine nach Anspruch 12 oder 13, **dadurch gekennzeichnet, dass** das Bilderkennungs- und Verarbeitungssystem zur Steuerung des Übergabe- oder Startzeitpunktes die aktuelle Form des jeweiligen behältertypischen Gestaltungsmerkmals (4), beispielsweise der Abstand von wenigstens zwei Referenzbereichen oder Referenzkanten des Gestaltungsmerkmals ermittelt.

15. Etikettiermaschine nach Anspruch 12 **dadurch gekennzeichnet, dass** die am Transportelement (8) vorgesehenen Behälterträger (7) für ein Ausrichten der Behälter (2) um ihre Behälterachse durch einen Antrieb gesteuert drehbar sind.

16. Etikettiermaschine nach einem der Ansprüche 12 bis 15, **dadurch gekennzeichnet, dass** das Ausrichten der Behälters (2) jeweils durch optisches Erfassen wenigstens eines behältertypischen Referenzbereichs, beispielsweise wenigstens einer behältertypischen Referenzkante (4.1) erfolgt.

17. Etikettiermaschine nach Anspruch 16, **gekennzeichnet durch** ein wenigstens eine Kamera (13, 14) aufweisendes Bilderkennungs- und Verarbeitungssystem zum Ausrichten der Behälter (2).

18. Etikettiermaschine nach einem der Ansprüche 12 bis 17, **dadurch gekennzeichnet, dass** das Ausrichten der Behälter in wenigstens-zwei, zeitlich aufeinander folgenden Schritten erfolgt, und zwar zunächst ein Grobäusrichten jedes Behälters (2) durch Erfassen der jeweiligen Ist-Lage oder -Orientierung des behältertypischen Gestaltungsmerkmals, durch Vergleich dieser Ist-Lage mit einer Soll-Lage oder - Orientierung und durch Drehen des Behälters in die Soll-Lage sowie durch ein anschließendes Feinausrichten erneut durch Erfassen der Ist-Lage oder -Orientierung des behältertypischen Gestaltungsmerkmals, durch Vergleich der Ist-Lage mit der Soll-Lage oder -Orientierung und durch Drehen des Behälters (2) in die Soll-Lage.

19. Etikettiermaschine nach Anspruch 18, **dadurch gekennzeichnet, dass** die Mittel zur Grobausrichtung sowie die Feinausrichtung jeweils von einem Bilderkennungs- und Verarbeitungssystem mit jeweils wenigstens einer Kamera (13, 14) gebildet sind.

20. Etikettiermaschine nach einem der Ansprüche 12 bis 19, **gekennzeichnet durch** einen gemeinsamen Rechner (12) für das den Übergabezeitpunkt steuernde Bilderkennungs-und Verarbeitungssystem sowie für das wenigstens eine das Ausrichten der Behälter (2) steuernde Bilderkennungs- und Verarbeitungssystem.

21. Etikettiermaschine nach einem der Ansprüche 12 bis 20, **dadurch gekennzeichnet, dass** die wenigstens eine Etikettierstation (9) für die Verarbeitung von selbstklebenden Etiketten (3) ausgebildet ist.

## Claims

1. Method for the positionally accurate application of labels (3) on bottles, cans, or similar containers (2) in relation to at least one container-typical design feature (4), making use of at least one image detection and processing system, with at least one camera (15), with which the container-typical design feature (4) of each container (2) moved on a transport element (8) past this camera is detected, and which supplies a signal which controls the labelling by means of at least one labelling station (9) arranged at the movement path of the transport element (8), wherein a labelling machine (1) of circulating design is used, with a rotor (8) driven such as to rotate about a vertical machine axis and with a plurality of container carriers (7) provided at the circumference of the rotor, on which the containers (2) are moved past the at least one camera (15) as well as past the at least one labelling station (9), and, before the detection of the container-typical design feature (4) by the at least one camera (15) of the image recognition and processing system controlling the transfer instant of the label, the containers (2) are aligned in respect of their container-typical design feature (4) by controlled rotation of the containers (2), arranged in each case on one of the container carriers (7), about a container axis in a predetermined orientation,
**characterised in that**
with the image recognition and processing system (15) controlling the transfer instant of the label, the orientation and/or the actual design of the container-typical design feature (4) on each container (2) is detected, and from this the transfer instant or start instant of the label (3) to the respective container (2) is controlled in such a way that the label is positioned there as exactly as is optically possible, after the application in relation to the container-typical design feature (4), wherein the controlling of the transfer instant takes place without a rotation of the respective container carrier (7).

2. Method according to claim 1, **characterised in that** the transfer instant or start instant for the transfer of the respective label (3) to a container is also controlled as a function of the speed of the transport element (8).

3. Method according to claim 1 or 2, **characterised in that**, with the image recognition and processing system for the controlling of the transfer instant or start instant, the actual form of the respective container-typical design feature (4), for example the distance spacing between at least two reference regions or reference edges of the design feature, is determined.

4. Method according to claim 3, **characterised in that** the distance spacing between at least two reference regions or reference edges is determined which follow one another in a direction of movement (A), in which the containers (2) are moved past the at least one camera (15).

5. Method according to claim 1, **characterised in that** each container carrier (7) can be rotated in a controlled manner by means of a drive unit, for the alignment about the container axis.

6. Method according to any one of the preceding claims, **characterised in that** the alignment of the containers (2) takes place in each case by the optical detection of at least one container-typical reference region, for example of at least one container-typical reference edge (4.1).

7. Method according to claim 6, **characterised in that** the alignment takes place with the use of an image recognition and processing system, comprising at least one camera (13, 14).

8. Method according to any one of the preceding claims, **characterised in that** the alignment of the containers takes place in at least two steps, following in temporal sequence, and specifically first a rough alignment of each container (2) by the detection of the respective actual position or orientation of the container-typical design feature, by comparison of this actual position with a target position or orientation, and by rotation of the container (2) into the target position, as well as by a subsequent fine alignment, again by detection of the actual position or orientation of the container-typical design feature, by comparison of the actual position with the target position or orientation, and by rotation of the container (2) into the target position.

9. Method according to claim 8, **characterised in that** the rough alignment and the fine alignment take place in each case with the use of the image recognition and processing system, with in each case at least one camera (13, 14).

10. Method according to any one of the preceding claims, **characterised by** the use of a joint computer (12) for the image recognition and processing system controlling the transfer instant, as well as for the at least one image recognition and processing system controlling the alignment of the containers (2).

11. Method according to any one of the preceding claims, **characterised in that** the labels (3) are self-adhering labels.

12. Labelling machine for the positionally accurate application of labels (3) on bottles, cans, or similar containers (2) in relation to at least one container-typical design feature (4), with at least one image detection and processing system, with at least one camera (15), with which the container-typical design feature (4) of each container (2) moved on a transport element (8) past this camera is detected, and which supplies a signal which controls the labelling process, as well as with at least one labelling station (9) at the movement path of the transport element (8), wherein the labelling machine (1) is of circulating design, with a rotor (8) driven such as to rotate about a vertical machine axis, with a plurality of container carriers (7) provided at the circumference of the rotor, on which the containers (2) are moved past the at least one camera (15) as well as past the at least one labelling station (9), and with means which, before the detection of the container-typical design feature (4) by the at least one camera (15) of the image recognition and processing system controlling the transfer instant of the label, align the containers (2) in respect of their container-typical design feature (4) by controlled rotation of the containers (2), arranged in each case on one of the container carriers (7), about a container axis in a predetermined orientation,
**characterised in that**
the image recognition and processing system (15) controlling the transfer instant of the label detects the orientation and/or the actual design of the container-typical design feature (4) on each container (2), and from this forms a signal which controls a transfer instant or start instant of the respective label (3) at the labelling station (9), wherein the formation of the signal controlling the transfer instant or start instant takes place without a rotation of the respective container carrier (7).

13. Labelling machine according to claim 12, **characterised in that** the transfer instant or start instant for the transfer of the respective label (3) to a container is also controlled as a function of the speed of the transport element (8).

14. Labelling machine according to claim 12 or 13, **characterised in that** the image recognition and processing system for controlling the transfer instant or start instant determines the actual form of the respective container-typical design feature (4), for example the distance spacing of at least two reference regions or reference edges of the design feature.

15. Labelling machine according to claim 12, **characterised in that** container carriers (7) provided at the transport element (8) can be rotated by a drive unit in a controlled manner for an alignment of the containers (2) about their container axis.

16. Labelling machine according to any one of claims 12 to 15, **characterised in that** the alignment of the containers (2) takes place in each case by optical detection of at least one container-typical reference region, for example at least one container-typical reference edge (4.1).

17. Labelling machine according to claim 16, **characterised by** an image recognition and processing system comprising at least one camera (13, 14) for the alignment of the containers (2).

18. Labelling machine according to any one of claims 12 to 17, **characterised in that** the alignment of the takes place in at least two steps, following in temporal sequence, and specifically first a rough alignment of each container (2) by the detection of the respective actual position or orientation of the container-typical design feature, by comparison of this actual position with a target position or orientation, and by rotation of the container into the target position, as well as by a subsequent fine alignment, again by detection of the actual position or orientation of the container-typical design feature, by comparison of the actual position with the target position or orientation, and by rotation of the container into the target position.

19. Labelling machine according to claim 18, **characterised in that** means are formed for the rough alignment as well as for the fine alignment in each case by an image recognition and processing system, with in each case at least one camera (13, 14).

20. Labelling machine according to any one of claims 12 to 19, **characterised by** a joint computer (12) for the image recognition and processing system controlling the transfer instant, as well as for the at least one image recognition and processing system controlling the alignment of the containers (2).

21. Labelling machine according to any one of claims 12 to 20, **characterised in that** the at least one labelling station (9) is configured for the processing of self-adhesive labels (3).

## Revendications

1. Procédé servant à appliquer, dans une position précise, des étiquettes (3) sur des bouteilles, des boîtes ou des contenants similaires (2) selon au moins une caractéristique de configuration (4) propre au contenant en utilisant au moins un système de reconnaissance d'image et de traitement pourvu au moins d'une caméra (15), à l'aide de laquelle la caractéristique de configuration (4) propre à chaque contenant de chaque contenant (2) déplacé sur un élément de transport (8) de manière à passer devant ladite caméra est détectée et lequel système de reconnaissance d'image et de traitement fournit un signal commandant l'étiquetage au moyen au moins d'un poste d'étiquetage (9) disposé au niveau de la trajectoire de déplacement de l'élément de transport (8), sachant qu'on utilise une étiqueteuse (1) de type rotatif pourvue d'un rotor (8) entraîné en rotation autour d'un axe de machine vertical et d'une pluralité de supports de contenant (7) prévus au niveau de la périphérie du rotor, sur lesquels les contenants (2) sont déplacés de manière à passer devant la au moins une caméra (15) et devant le au moins un poste d'étiquetage (9), et sachant que les contenants (2) sont orientés selon une orientation prédéfinie, par une rotation commandée des contenants (2), disposés respectivement sur l'un des supports de contenant (7) autour d'un axe de contenant, avant la détection de la caractéristique de configuration (4) propre à chaque contenant à l'aide de la au moins une caméra (15 du système de reconnaissance d'image et de traitement commandant le moment du transfert de l'étiquette selon sa caractéristique de configuration (4) propre à chaque contenant,
**caractérisé en ce**
**que** l'orientation et/ou la forme réelle de la caractéristique de configuration (4) propre à chaque contenant sont détectées au niveau de chaque contenant (2) à l'aide du système de reconnaissance d'image et de traitement (15) commandant le moment du transfert de l'étiquette, et en ce que le moment du transfert de l'étiquette ou du lancement du transfert de l'étiquette (3) au niveau du contenant (2) respectif est commandé à partir de cette détection de telle manière que l'étiquette y est positionnée après l'application selon la caractéristique de configuration (4) propre à chaque contenant de manière optique avec la plus grande précision possible, sachant que la commande du moment du transfert est effectuée sans rotation des supports de contenant (7) respectifs.

2. Procédé selon la revendication 1, **caractérisé en ce que** le moment du transfert ou du lancement du transfert pour le transfert de ladite l'étiquette (3) respective sur un contenant est commandé également en fonction de la vitesse de l'élément de transport (8).

3. Procédé selon la revendication 1 ou 2, **caractérisé en ce que** la forme actuelle de la caractéristique de configuration (4) propre respectivement à chaque contenant, à titre d'exemple la distance entre au moins deux zones de référence ou deux bords de référence de la caractéristique de configuration, est déterminée à l'aide du système de reconnaissance d'image et de traitement servant à commander le moment du transfert ou du lancement du transfert.

4. Procédé selon la revendication 3, **caractérisé en ce que** la distance entre au moins deux zones de référence ou deux bords de référence est déterminée, lesquelles/lesquels se suivent dans un sens de déplacement (A), dans lequel les contenants (2) sont déplacés de manière à passer devant la caméra (15) au moins au nombre de une.

5. Procédé selon la revendication 1, **caractérisé en ce que** chaque support de contenant (7) peut être tourné de manière commandée par un entraînement pour l'orientation autour de l'axe de contenant.

6. Procédé selon l'une quelconque des revendications précédentes, **caractérisé en ce que** l'orientation des contenants (2) est effectuée par la détection optique d'au moins une zone de référence propre à chaque contenant, par exemple d'au moins un bord de référence (4.1) propre à chaque contenant.

7. Procédé selon la revendication 6, **caractérisé en ce que** l'orientation est effectuée en utilisant un système de reconnaissance d'image et de traitement présentant au moins une caméra (13, 14).

8. Procédé selon l'une quelconque des revendications précédentes, **caractérisé en ce que** l'orientation des contenants est effectuée en au moins deux étapes se suivant dans le temps, à savoir dans un premier temps une orientation grossière de chaque contenant (2) par la détection de la position réelle ou de l'orientation réelle respective de la caractéristique de configuration propre à chaque contenant, par la comparaison de ladite position réelle à une position ou orientation théorique et par la rotation du contenant (2) dans la position théorique, ainsi que par une orientation plus précise réalisée immédiatement après à nouveau par la détection de la position ou orientation réelle de la caractéristique de configuration propre à chaque contenant, par la comparaison de la position réelle à la position ou orientation théorique et par la rotation du contenant (2) dans la position théorique.

9. Procédé selon la revendication 8, **caractérisé en ce que** l'orientation grossière, ainsi que l'orientation plus précise sont réalisées en utilisant le système de reconnaissance d'image et de traitement pourvu d'au moins une caméra (13, 14).

10. Procédé selon l'une quelconque des revendications précédentes, **caractérisé par** l'utilisation d'un calculateur (12) commun au système de reconnaissance d'image et de traitement commandant le moment du transfert et au moins un système de reconnaissance d'image et de traitement de un commandant l'orientation des contenants (2).

11. Procédé selon l'une quelconque des revendications précédentes, **caractérisé en ce que** les étiquettes (3) sont des étiquettes autocollantes.

12. Etiqueteuse servant à appliquer dans une position précise des étiquettes (3) sur des bouteilles, des boîtes ou des contenants (2) similaires selon au moins une caractéristique de configuration (4) propre à chaque contenant, comprenant au moins un système de reconnaissance d'image et de traitement pourvu au moins d'une caméra (15), à l'aide de laquelle la caractéristique de configuration (4) propre à chaque contenant de chaque contenant (2) déplacé sur un élément de transport (8) de manière à passer devant ladite caméra est détectée et lequel système de reconnaissance d'image et de traitement fournit un signal commandant le processus d'étiquetage, pourvue au moins d'un poste d'étiquetage (9) au niveau de la trajectoire de déplacement de l'élément de transport (8), sachant que l'étiqueteuse (1) est de type rotatif et est pourvue d'un rotor (8) entraîné en rotation autour d'un axe de machine vertical et d'une pluralité de supports de contenant (7) prévus au niveau de la périphérie du rotor, sur lesquels les contenants (2) sont déplacés de manière à passer devant la caméra (15) au moins au nombre de une ainsi que devant le poste d'étiquetage (9) au moins au nombre de un, et pourvue de moyens, qui orientent les contenants (2) selon une orientation prédéfinie, par la rotation commandée des contenants (2), disposés respectivement sur l'un des supports de contenant (7), autour d'un axe de contenant, avant la détection de la caractéristique de configuration (4) propre à chaque contenant à l'aide de la caméra (15) au moins au nombre de une du système de reconnaissance d'image et de traitement commandant le moment du transfert de l'étiquette selon sa caractéristique de configuration (4) propre à chaque contenant,
**caractérisée en ce**
**que** le système de reconnaissance d'image et de traitement (15) commandant le moment du transfert de l'étiquette détecte l'orientation et/ou la forme réelle de la caractéristique de configuration (4) propre à chaque contenant au niveau de chaque contenant (2) et produit, à partir de cette détection, un signal commandant un moment du transfert ou un moment du lancement du transfert de l'étiquette (3) respective au niveau du poste d'étiquetage (9), sachant que la production du signal commandant le moment du transfert ou le moment du lancement du transfert n'est pas accompagnée d'une rotation des supports de contenant (7) respectifs.

13. Etiqueteuse selon la revendication 12, **caractérisée en ce que** le moment du transfert ou du lancement dudit transfert de l'étiquette (3) un contenant est commandé également en fonction de la vitesse de l'élément de transport (8).

14. Etiqueteuse selon la revendication 12 ou 13, **caractérisée en ce que** le système de reconnaissance d'image et de traitement servant à commander le moment du transfert ou du lancement du transfert détermine la forme actuelle de caractéristique de configuration (4) propre à chaque contenant, à titre d'exemple la distance entre au moins deux zones de référence ou deux bords de référence de la caractéristique de configuration.

15. Etiqueteuse selon la revendication 12, **caractérisée en ce que** les supports de contenant (7) prévus au niveau de l'élément de transport (8) peuvent être tournés de manière commandée par un entraînement en vue d'une orientation des contenants (2) autour de leur axe de contenant.

16. Etiqueteuse selon l'une quelconque des revendications 12 à 15, **caractérisée en ce que** l'orientation des contenants (2) est effectuée par la détection optique d'au moins une zone de référence propre à chaque contenant, à titre d'exemple d'au moins un bord de référence (4.1) propre à chaque contenant.

17. Etiqueteuse selon la revendication 16, **caractérisée par** un système de reconnaissance d'image et de traitement présentant au moins une caméra (13, 14) et servant à orienter les contenants (2).

18. Etiqueteuse selon l'une quelconque des revendications 12 à 17, **caractérisée en ce que** l'orientation des contenants est effectuée selon au moins deux étapes se suivant dans le temps, à savoir, dans un premier temps, une orientation grossière de chaque contenant (2) par la détection de ladite position ou orientation réelle de la caractéristique de configuration propre à chaque contenant, par la comparaison de ladite position réelle à une position ou orientation théorique et par la rotation du contenant dans la position théorique, ainsi que par une orientation précise réalisée immédiatement après à nouveau par la détection de la position ou orientation réelle de la caractéristique de configuration propre à chaque contenant, par la comparaison de la position réelle à la position ou orientation théorique et par la rotation du contenant (2) dans la position théorique.

19. Etiqueteuse selon la revendication 18, **caractérisée en ce que** les moyens servant à l'orientation grossière ainsi qu'à l'orientation précise sont formés par un système de reconnaissance d'image et de traitement pourvu de la au moins une caméra (13, 14).

20. Etiqueteuse selon l'une quelconque des revendications 12 à 19, **caractérisée par** un calculateur (12) commun au système de reconnaissance d'image et de traitement commandant le moment du transfert et au moins un système de reconnaissance d'image et de traitement au moins commandant l'orientation des contenants (2).

21. Etiqueteuse selon l'une quelconque des revendications 12 à 20, **caractérisée en ce qu'**au moins un poste d'étiquetage (9) est réalisé pour le traitement des étiquettes (3) autocollantes.
